# EUROPÄISCHE PATENTSCHRIFT

(11) **EP 0 901 150 B1**
(45) Veröffentlichungstag und Bekanntmachung des Hinweises auf die Patenterteilung: **22.09.2004**
(21) Anmeldenummer: 98113037.0
(22) Anmeldetag: 14.07.1998
(51) Int. Cl.: H01J 61/073, H01J 9/02

(54) **Elektrode und Verfahren sowie Vorrichtung zur Herstellung derselben**
Electrode, procedure and device for its manufacture
Electrode, procédé et dispositif pour sa fabrication

(30) Priorität: 04.09.1997 DE 19738574
(43) Veröffentlichungstag der Anmeldung: 10.03.1999
(73) Patentinhaber: Patent-Treuhand-Gesellschaft für elektrische Glühlampen mbH, 81543 München (DE)
(72) Erfinder: Altmann, Bernhard, Dr., 86863 Langerringen (DE); Richter, Rudolf, 86830 Schwabmünchen (DE); Stedele, Klaus, 86911 Obermühlhausen (DE)

(56) Entgegenhaltungen:
- EP-A- 0 262 005
- EP-A- 0 299 230
- WO-A-91/02393
- DE-A- 3 701 212
- DE-A- 4 229 317
- DE-C- 325 464
- DE-C- 4 442 161
- FR-A- 2 271 663
- PATENT ABSTRACTS OF JAPAN vol. 015, no. 250 (E-1082), 26. Juni 1991 & JP 03 078929 A (YOKOGAWA ELECTRIC CORP), 4. April 1991

## Beschreibung

### Technisches Gebiet

Die Erfindung geht aus von einer Elektrode gemäß dem Oberbegriff des Anspruchs 1. Es handelt sich dabei insbesondere um eine Elektrode für Hochdruck-Eniladungslampen wie Xenon- oder Quecksilberlampen.

### Stand der Technik

Das Verfahren zur Herstellung von Elektroden aus Wolfram basiert, wie an sich bekannt, auf dem Pressen und anschließenden Sintern des Wolfram-Pulvers. Üblicherweise erfährt der so erzeugte Rohling dann zunächst Umform- und Verdichtungsprozesse, beispielsweise durch Hämmern und/oder Walzen. Es handelt sich dabei um ein radial gerichtetes Hämmern des zylindrischen Rohlings. Diese Grundlagen sind beispielsweise in der DE-OS 25 19 014 und US-A 4 859 239 beschrieben.

Beim radial gerichteten Hämmern eines zylindrischen Rohlings wird das Material verformt, während es durch ebene Hämmerbacken hindurchläuft. Das Ziel dieses Verfahrens ist eine gleichmäßige Reduktion des Durchmessers des Rohlings unter gleichzeitiger Längung des Materials. Ähnliches gilt auch für die Verfahrensschritte des Walzens und Ziehens. Typische Reduktionen beim Hämmern liegen pro Verfahrensschritt bei 20% des ursprünglichen Durchmessers.

Ab einem Durchmesser von etwa 4 mm kann das Material dann durch einen Ziehprozeß weiter verformt werden, falls ein noch kleinerer endgültiger Durchmesser gewünscht wird.

Aus der US-A 5 422 539 ist bereits eine Elektrode für Hochdruck-Entladungslampen und ein Herstellverfahren dafür bekannt. Die Herstellung einer Spitze an einer Elektrode wird danach üblicherweise durch spanabhebende Formgebung, also durch Drehen oder Schleifen, erzielt. Dies kann gemäß der Lehre dieser Schrift durch zusätzliches axiales Hämmern (Stauchen) noch verbessert werden, da dabei eine zusätzliche Verdichtung der Spitze stattfindet.

Gemäß diesem Stand der Technik endete bisher die Beeinflußbarkeit der Stabilität des Gefüges beim Elektroden-Rohling. Die Korngrenzenstrukturen verlaufen parallel zur Drahtachse, und zwar nicht nur im Bereich des Schaftes, sondern auch im Bereich der Spitze der Elektrode. Wenn die Geometrie der Elektrodenspitze durch die bekannte spanabhebende Formgebung, wie z.B. durch Drehen und Schleifen, erzeugt wird, mündet die Korngrenzenstruktur also gleichmäßig verteilt an der schrägen Fläche der Spitze und bricht dort ab, wie in Figur 1 dargestellt.

Ein Umlenken oder eine Zentrierung der Korngrenzenstruktur im Bereich der Spitze zur Achse hin oder in Richtung auf ein Plateau an der Elektrodenspitze war somit bisher nicht möglich. Nachteilig an der bisherigen Technik ist außerdem die große Menge an Abfall, die mit der spanabhebenden Technik in Kauf genommen werden muß. Der Abfall ergibt sich aus der Differenz zwischen der Form der fertigen Elektrodenspitze und dem entsprechenden zylindrischen Rohling.

### Darstellung der Erfindung

Es ist Aufgabe der vorliegenden Erfindung, eine Elektrode gemäß dem Oberbegriff des Anspruchs 1 bereitzustellen, die wenig Abfall bei der Herstellung produziert und ein verbessertes Brennverhalten im Betrieb zeigt.

Diese Aufgabe wird durch die kennzeichnenden Merkmale des Anspruchs 1 gelöst. Besonders vorteilhafte Ausgestaltungen finden sich in den abhängigen Ansprüchen.

Die Technik des radialen Hämmerns zum Erzeugen einer Spitze wird bisher nur für sehr kleine Öffnungswinkel (unter 10° bei Nähnadeln) bei duktilen Metallen (Eisen) angewendet. Wolfram galt für die Anwendung dieser Technik bisher als zu spröde. Öffnungswinkel über 10° galten als nicht machbar.

Beim erfindungsgemäßen radialen Hämmern zum Erzeugen einer Spitze einer Elektrode werden statt ebener Backen, wie sie für das bekannte zylindrische Hämmern eines Sinter-Rohlings benötigt werden, entsprechend der gewünschten Spitze geformte profilierte Hämmerbacken verwendet. Der Verfahrensschritt findet erst statt, nachdem der Sinter-Rohling auf seinen endgültigen Durchmesser transformiert wurde und nachdem dann davon der einzelne Elektroden-Rohling abgelängt wurde.

Das Material der erfindungsgemäßen Elektrode besteht aus hochschmelzendem Material, insbesondere Wolframmaterial. Prinzipiell ist beispielsweise auch Rhenium, Osmium, Tantal(-carbid) o.ä. geeignet. Ihm kann als Aktivierungsmaterial ein Dotierstoff wie beispielsweise ThO₂ zugesetzt sein. Häufig werden auch Dotierstoffe wie Oxide des Aluminium, Kalium oder Silizium zugesetzt. Aber auch Legierungen, vor allem des Wolfram, kommen in Frage.

Erfindungsgemäß besteht die Elektrode aus einem zylindrischen Grundkörper, oft auch Schaft genannt, und einer konisch zulaufenden Spitze, wobei die Spitze im wesentlichen durch radiales Umformen hergestellt ist.

Die vorliegende Erfindung bietet eine Reihe von Vorteilen:
a) Erhöhung der Stabilität des Gefüges im Spitzenbereich von Elektroden;
b) Orientierung der Korngrenzenstrukturen an der Spitze zur Achse der Elektrode hin, insbesondere zu einem Plateau an der Elektrodenspitze;
c) direkte gezielte Formgebung von Elektrodenspitzen;
d) Verringerung des Abfalls an Elektrodenmaterial;
e) gezielte Einstellung des Gefüges im Bereich der Elektrodenspitze;
f) Verringerung des Materialverschleißes bei den Werkzeugen für die Formgebung (z.B. bei Drehstählen, Schleifscheiben etc.).

Ein entscheidender Vorteil ist, daß durch das schonende radiale Umformen die als Kanäle für das Dotiermaterial wirkenden Korngrenzen eher zur Achse hin ausgerichtet werden und praktisch ausschließlich in einem Bereich nahe an der Spitze enden, so daß das Brennverhalten sehr ruhig ist. Im Bereich der Korngrenzen kann die die Emission fördernde Dotierung bevorzugt diffundieren.

Vorteilhaft ist die Spitze ein Kegelstumpf mit einem Kegelmantel und einem Plateau, wobei die Korngrenzen in diesem Fall überwiegend im Bereich des Plateaus enden. In diesem Fall werden die Dotiersubstanzen überwiegend zum Plateaubereich transportiert. Umgekehrt werden Verluste durch Abdampfen der Dotiersubstanzen vom Kegelmantel aus dadurch minimiert. Dies wirkt sich positiv auf die Lebensdauer der Lampe aus.

Durch radiales Umformen können Elektrodenspitzen mit einfachen Geometrien hergestellt werden. Das Umformen kann vorteilhaft entweder durch radiales Hämmern oder durch Querwalzen erfolgen. Durch diese Verformungsarbeit mit freier Wahl der Verformungsparameter (beispielsweise Temperatur, Öffnungswinkel, Verformungsgrad) wird eine gezielte zusätzliche Bearbeitungsmöglichkeit für das Gefüge geschaffen, die sich positiv auf das Brennverhalten und die Lebensdauer der Elektrode auswirkt.

Das allgemeine Prinzip des Querwalzens ist beispielsweise bereits aus VDI-Nachrichten Nr. 20, 17.5.96, S. 11, bekannt. Dort wird es allerdings für Bauteile (Schmiedewerkstücke aus Titanlegierungen) mit großen abrupten Sprüngen im Durchmesser verwendet. Des weiteren ist die Querwalze mit Rundbacken ausgestattet, die keilförmig profiliert sind. Das Profil ist symmetrisch. Für die erfindungsgemäße Anwendung werden Rundbacken eingesetzt, deren Profil unsymmetrisch ist. Das Profil bildet die Spitze der Elektrode aus, ohne daß abrupte Sprünge auftreten.

Durch das radiale Hämmern entsteht u.U., abhängig vom Durchmesser der Elektrode und den Verformungsparametern, ein sehr feines Gefüge (deutliche Abnahme der Korngröße), das durch die zusätzliche Verformungsarbeit stärker verfestigt ist (deutliche Zunahme der Härte, u.U. auch der Dichte). Korngröße und Dichte an der Spitze können sich im Vergleich zum Schaft um typisch einen Faktor zwei oder mehr ändern, evtl. sogar um einen Faktor 3 bis 10.

Vorteilhaft ist die Elektrode zusätzlich dotiert, insbesondere mit Thoriumoxid. Es hat sich nun gezeigt, daß auch diese zusätzlichen Dotierstoffe durch das radiale Umformen stärker zerkleinert werden. Somit erfolgt eine feinere und homogenere Dispersion der Dotiersubstanzen.

Durch die Verformung an der Spitze kann die Gefügeausbildung gezielt beeinflußt werden, so daß die Stabilität des Gefüges im thermisch hochbelasteten Spitzenbereich der Elektrode verbessert werden kann. So kann gegenüber dem Schaft durch die zusätzliche Verformung das gewünschte Gefüge eingestellt werden.

Durch die endformnahe Formgebung entfallen spanabhebende Verarbeitungsschritte, abgesehen von etwaigen geringfügigen Endkorrekturen. Somit wird auch der Materialmehrverbrauch deutlich (um 5 bis 25%) reduziert. Die Reduzierung, die vom Öffnungswinkel abhängt, wirkt sich vor allem auch bei thorierten Werkstoffen günstig aus, weil der als radioaktiver Sondermüll zu behandelnde Abfall reduziert wird.

Gleichzeitig wird der Bedarf und Verschleiß von Diamant-Schleifscheiben, die sehr teuer sind, drastisch reduziert.

Je kleiner der Durchmesser der Elektrode, desto leichter kann der radiale Umformprozeß, insbesondere der Hämmerprozeß, durchgeführt werden. Prinzipiell ist jedoch diese Methode auch noch bei relativ großen Durchmessern bis etwa 50 mm anwendbar. Besonders gute Ergebnisse lassen sich bei der Anwendung auf gleichstrombetriebene Kathoden erzielen. Aber auch Kathoden und Anoden für wechselstrombetriebene Lampen lassen sich damit herstellen.

Das radiale Umformen (Hämmern) beinhaltet immer eine tangentiale Komponente. Deshalb lassen sich damit Spitzen mit einem gesamten Öffnungswinkel α von maximal 90° herstellen, bevorzugt ist α unter 60°. Bei einem größeren Öffnungswinkel wirken die Verformungskräfte nur noch in der Nähe der Oberfläche. Der Kernbereich bleibt davon unberührt. Dabei kommt es zu einem Abgleiten der oberflächennahen Schichten am tieferliegenden Kernbereich. Bei diesem Vorgang können sich unerwünschte Hohlräume bilden.

Bevorzugt ist die Spitze kegelförmig oder kegelstumpfförmig. Letzteres ist besonders bevorzugt, weil hier die Korngrenzen, an denen entlang das Dotiermaterial transportiert wird, an einem entladungsseitigen Plateau enden können.

### Figuren

Im folgenden soll die Erfindung anhand mehrerer Ausführungsbeispiele näher erläutert werden. Es zeigen:
- Figur 1: eine Elektrode aus Wolfram, im Schnitt, deren Spitze geschliffen ist (Stand der Technik);
- Figur 2: eine Elektrode aus Wolfram, im Schnitt, deren Spitze radial gehämmert ist;
- Figur 3: eine Prinzipdarstellung (Figur 3a) einer Elektrode gemäß Figur 2, wobei jeweils ein Bereiche an der Spitze (Figur 3b) und am Schaft (Figur 3c) vergrößert dargestellt ist;
- Figur 4: ein Hämmerbackenpaar für das radiale Hämmern in Seitenansicht (Figur 4a), Frontalansicht (Figur 4b) und Perspektive (Figur 4c);
- Figur 5: eine Hochdruckentladungslampe mit einer radial umgeformten Kathode gemäß Figur 2;
- Figur 6: die Kathode aus Figur 5, vergrößert dargestellt.

### Beschreibung der Zeichnungen

In Figur 1 ist eine Elektrode aus Wolframmaterial, mit einem Zusatz von Kalium, Silizium und Aluminium, mit einem Durchmesser von 1,5 mm im Detail gezeigt, deren Spitze geschliffen wurde. Sie ist in konventioneller Weise mit einer Diamant-Schleifscheibe geformt worden.

Im Vergleich dazu ist in Figur 2 eine Elektrode aus dem gleichen dotierten Wolframmaterial mit einem Durchmesser von 1,5 mm im Detail gezeigt, deren Spitze rundgehämmert ist. Sie ist in erfindungsgemäßer Weise durch Radialhämmern umgeformt worden.

Am Beispiel von thoriertem Wolframmaterial zeigt Figur 3 eine Möglichkeit der gezielten Gefügebeeinflussung durch das radiale Hämmern im Bereich der konischen Spitze. Die Elektrode 4 hat einen Durchmesser von 3 mm und einen Öffnungswinkel an der Spitze von 40°. Figur 3a zeigt die Lage zweier Bildausschnitte im Bereich der Spitze 9 (Verformungszone) und des Schaftes 5. An der Spitze (Figur 3b) bildet sich durch das Umformen ein Rundknetgefüge, das im Betrieb rekristallisiert ist. Dieses Gefüge ist wesentlich feiner als das im Bereich des Schafts (Figur 3c), das das übliche vorbekannte Ziehgefüge ausbildet. Dies gilt auch noch nach einer rekristallisierenden Glühbehandlung.

Die Herstellung der erfindungsgemäßen Elektrode erfolgt, indem das Wolframpulver wie üblich zunächst gepreßt und dann gesintert wird. Anschließend wird der Sinterstab-Rohling gewalzt, gehämmert und ggf. gezogen, bis der gewünschte Enddurchmesser erreicht ist. An dem dadurch erzeugten Elektroden-Rohling wird nun durch radiales Hämmern die Spitze der Elektrode erzeugt, wobei in den Hämmerbacken die gewünschte Geometrie der Spitze als Profil eingearbeitet ist.

Figur 4 zeigt ein Paar von Hämmerbacken 15 in drei Ansichten. Sie bestehen aus quaderförmigen Werkzeugkörpern, deren zum Elektrodenschaft gewandte Frontseite 16 mit einer halbkreisförmigen Höhlung 17, die entlang der Schmalseite 14 läuft, ausgestattet ist. Die Höhlung 17 verengt sich nach innen, und zwar im Prinzip konisch. Die Höhlung 17 besteht aus drei Abschnitten, einer Eingangsöffnung 18, die stark konisch zuläuft, einem Führungsschaft 19 (für den Elektrodenschaft), dessen Durchmesser konstant gehalten ist, und einem Spitzenformteil 20, das konisch mit dem gewünschten Öffnungswinkel der Spitze der Elektrode zuläuft. Der zylindrische Elektroden-Rohling ragt zur Bearbeitung zwischen die beiden noch beabstandeten Schmalseiten 14 der Backen 15 hinein. Vor dem radialen Hämmern muß der Elektroden-Rohling noch wie üblich auf eine zur Bearbeitung geeignete Temperatur gebracht werden. Dann wird mittels der Backen 15 die Spitze gehämmert.

In Figur 5 ist schematisch eine mit Gleichstrom betriebene Xenonkurzbogenlampe 1 mit 150 W Leistung für fotooptische Zwecke gezeigt. Das elliptische Entladungsgefäß 2 aus Quarzglas enthält eine Anode 3 und eine Kathode 4. Jede Elektrode besitzt einen Schaft 5, der mit einer Molybdänfolie 6 verbunden ist. Diese ist in die Enden des Entladungsgefäßes 2 vakuumdicht eingeschmolzen.

Die Kathode 4 ist in Figur 6 nochmals vergrößert gezeigt. Sie besteht aus Wolfram, das mit 0,4 Gew.-% ThO₂ dotiert ist. Um eine hohe Bogenstabilität zu sichern, verjüngt sich der den Schaft 5 bildende zylindrische Grundkörper der Kathode nach Art eines Kegelstumpfs zu einer Spitze 9, deren Kegelmantel 11 entladungsseitig in einem Plateau 10 mündet. Die Spitze 9 ist durch radiales Hämmern hergestellt und besitzt die in Figur 3 angegebene Struktur. Der Öffnungswinkel α beträgt hier 20°. Nur das Plateau 10 ist abschließend durch Schleifen nachbehandelt.

## Patentansprüche

1. Elektrode (4) aus hochschmelzendem Material, insbesondere Wolframmaterial, für eine Hochdruckentladungslampe, mit einem zylindrischen Schaft (5) und einer konisch zulaufenden Spitze (9), wobei der Schaft und die Spitze aus einem Elektrodenrohling geformt sind, **dadurch gekennzeichnet, daß** die Spitze (9) im wesentlichen durch radiales Umformen hergestellt ist.

2. Elektrode nach Anspruch 1, **dadurch gekennzeichnet, daß** das Wolframmaterial dotiert ist.

3. Elektrode nach Anspruch 1, **dadurch gekennzeichnet, daß** das Umformen durch radiales Hämmern oder durch Querwalzen erfolgt ist.

4. Elektrode nach Anspruch 1, **dadurch gekennzeichnet, daß** die Härte und evtl. auch die Dichte im Bereich der Spitze (9) gegenüber der im Schaft (5) erhöht ist.

5. Elektrode nach Anspruch 1, **dadurch gekennzeichnet, daß** die Spitze (9) in einem Plateau (10) mündet.

6. Elektrode nach Anspruch 1, **dadurch gekennzeichnet, daß** die mittlere Korngröße im Bereich der Spitze kleiner als im Bereich des Schafts ist.

7. Hochdruckentladungslampe mit einer Elektrode nach einem der vorhergehenden Ansprüche.

8. Verfahren zur Herstellung einer Elektrode aus Wolfram für Hochdruck-Entladungslampen, wobei die Elektrode einen Schaft (5) und eine konische Spitze (9) aufweist, **dadurch gekennzeichnet, daß** die Spitze (9) im wesentlichen durch radiales Umformen erzeugt wird.

9. Verfahren nach Anspruch 8, **dadurch gekennzeichnet, daß** das radiale Umformen durch Hämmem oder Querwalzen erfolgt.

10. Vorrichtung zum radialen Hämmern einer Elektrode gemäß Anspruch 1, bestehend aus einem Paar von quaderförmigen Hämmerbacken (15), mit einer Frontseite (16) und einer der Elektrode zugewandten Schmalseite (14), wobei sich eine halbkreisähnliche Höhlung (17), die sich in einer konischen Weise nach innen verengt von der entsprechenden Schmalseite (14) aus, zur Aufnahme eines Teils der Elektrode von der Frontseite (16) aus entlang der Schmalseite (14) erstreckt.

## Claims

1. Electrode (4) made from high-melting material, in particular tungsten material, for a high-pressure discharge lamp, having a cylindrical shank (5) and a conically tapering tip (9), the shank and the tip being formed out of an electrode blank, **characterized in that** the tip (9) is produced substantially by radial deformation.

2. Electrode according to Claim 1, **characterized in that** the tungsten material is doped.

3. Electrode according to Claim 1, **characterized in that** the deformation is effected by radial hammering or by transverse rolling.

4. Electrode according to Claim 1, **characterized in that** the hardness and, if appropriate, also the density is increased in the region of the tip (9) compared to in the shank (5).

5. Electrode according to Claim 1, **characterized in that** the tip (9) opens out into a plateau (10).

6. Electrode according to Claim 1, **characterized in that** the mean grain size in the region of the tip is smaller than in the region of the shank.

7. High-pressure discharge lamp having an electrode according to one of the preceding claims.

8. Process for producing an electrode from tungsten for high-pressure discharge lamps, the electrode having a shank (5) and a conical tip (9), **characterized in that** the tip (9) is produced substantially by radial deformation.

9. Process according to Claim 8, **characterized in that** the radial deformation is effected by hammering or transverse rolling.

10. Apparatus for radially hammering an electrode according to Claim 1, comprising a pair of cuboidal hammering jaws (15), having a front side (16) and a narrow side (14) facing the electrode, with a semicircle-like cavity (17), which narrows conically inwards from the corresponding narrow side (14), for receiving part of the electrode from the front side (16) along the narrow side (14).

## Revendications

1. Electrode (4) en matériau à haut point de fusion notamment en matériau au tungstène, pour une lampe à décharge à haute pression comprenant un fût (5) cylindrique et une pointe (9) conique, le fût et la pointe étant formés à partir d'une ébauche d'électrode, **caractérisée en ce que** la pointe (9) est produite essentiellement par déformation radiale.

2. Electrode suivant la revendication 1, **caractérisée en ce que** le matériau au tungstène est dopé.

3. Electrode suivant la revendication 1, **caractérisée en ce que** la déformation s'effectue par martelage radial ou par laminage transversal.

4. Electrode suivant la revendication 1, **caractérisée en ce que** la dureté, et le cas échéant aussi, la densité est plus grande dans la zone de la pointe (9) que dans celle du fût (5).

5. Electrode suivant la revendication 1, **caractérisée en ce que** la pointe (9) débouche dans un plateau (10).

6. Electrode suivant la revendication 1, **caractérisée en ce que** la granulométrie moyenne est plus petite dans la zone de la pointe que dans la zone du fût.

7. Lampe à décharge à haute pression, comprenant une électrode suivant l'une des revendications précédentes.

8. Procédé de production d'une électrode en tungstène pour des lampes à décharge à haute pression, l'électrode ayant un fût (5) et une pointe (9) conique, **caractérisé en ce que** l'on produit la pointe (9) essentiellement par déformation radiale.

9. Procédé suivant la revendication 8, **caractérisé en ce que** la déformation s'effectue par martelage radial ou par laminage transversal.

10. Dispositif de martelage radial d'une électrode suivant la revendication 1, constitué d'une paire de mâchoires (15) parallélépipédiques de martelages ayant une face (16) avant et une face (14) étroite, tournée vers l'électrode, une cavité (17) en demi-cercle, qui se rétrécit vers l'intérieur de façon conique à partie de la face (14) étroite correspondante, s'étendant pour la réception d'une partie de l'électrode, depuis la face (16) avant le long de la face (14) étroite.
